# FASCICULE DE BREVET EUROPEEN

(11) **EP 1 181 224 B1**
(45) Date de publication et mention de la délivrance du brevet: **14.05.2003**
(21) Numéro de dépôt: 00902528.9
(22) Date de dépôt: 14.02.2000
(51) Int. Cl.: B65D 90/04

(54) **ENVELOPPE INTERIEURE POUR CONTAINER**
BEHÄLTERINLINER
CONTAINER LINER

(30) Priorité: 19.05.1999 CH 93699
(43) Date de publication de la demande: 27.02.2002
(73) Titulaire: Codefine SA, 1005 Lausanne (CH)
(72) Inventeur: SCHINASI, Piero, CH-1066 Epalinges (CH)
(74) Mandataire: Ganguillet, Cyril
(86) Numéro de dépôt international: CH0000084
(87) Numéro de publication internationale: WO00071441

(56) Documents cités:
- EP-A- 0 280 493
- US-A- 3 949 901

## Description

La présente invention concerne une enveloppe intérieure (liner) pour container.

Dans l'industrie des transports de marchandises, en particulier des marchandises en vrac, on a communément recours à des containers pour transporter les marchandises les plus diverses. Les transports maritimes sont particulièrement concernés et les containers, notamment ceux de 20 pieds, font partie du décor usuel des places portuaires.

Selon la marchandise à transporter on a pris l'habitude, depuis le milieu des années septante, de garnir l'intérieur du container d'un liner de manière à éviter que la marchandise soit au contact de la paroi intérieure du container. Ces liners se présentent comme de grands sacs de forme globalement parallélépipède rectangle, soit celle du container. Ces liners sont pourvu de bouches de remplissage, de goulottes de vidange et autres dispositifs destinés à permettre ou faciliter l'introduction puis la vidange de la marchandise. De plus. ces liners sont constitués de toile synthétique, polypropylène, polyéthylène ou autre.

Un problème rencontré lors de l'utilisation de tels sacs vient de la face du sac qui correspond à la porte (en général à deux battants) du container. En effet, lors du remplissage cette face a naturellement tendance à bomber vers l'extérieur, à devenir ventrue. Il en résulte que l'on ne parvient pas, ou pas bien, à fermer la porte du container.

Pour tenter d'éliminer cet inconvénient, on a eu recours à des barres métalliques disposées, à la manière d'un obstacle de concours hippique, en travers de la porte et prenant appui dans les parois du container. Cette solution n'est pas satisfaisante en raison de la manutention excessive requise et des problèmes de transport, stockage et standardisation des barres.

Une autre proposition consiste à équiper le liner de multiples sangles ancrées à différents endroits du liner et du container, la fonction de retenue étant pour l'essentiel exercée par des sangles placées à l'intérieur du volume déployé du liner; un exemple en est donné dans le document EP 0528533. Ici aussi la manutention et la mise en place ne sont pas aisées.

Le but de la présente invention est de proposer une enveloppe intérieure pour container, c'est-à-dire un liner, qui permet de neutraliser utilement la tendance naturelle au bombage de la face du liner correspondant à la porte du container, par les caractéristiques constructives du liner, c'est-à-dire des éléments présents dès la confection du liner, qui ne nécessitent aucune manutention ni aucune mise en place lors de l'installation du liner dans le container, lors du remplissage ou lors de la vidange.

A cet effet, l'invention concerne une enveloppe intérieure pour container, c'est-à-dire un liner, comportant six faces dont l'une correspond à la porte du container, et dans lequel au moins une bande de toile est cousue sur une partie seulement de l'intérieur de la face correspondant à la porte et sur une partie seulement de l'intérieur des deux faces verticales adjacentes, les tronçons intermédiaires de la bande étant libres de couture et formant des réserves qui laissent partiellement dégagées les arêtes verticales marquant la jointure entre les dites faces adjacentes et la dite face correspondant à la porte.

Selon un mode d'exécution, plusieurs bandes parallèles sont appliquées.

La bande de toile peut être cousue de façon qu'elle soit horizontale. Elle peut être réalisée avec une toile tubulaire.

La description qui suit s'appuie sur le dessin, où:
la figure 1 donne une vue en perspective du liner selon l'invention, les diverses faces étant représentées idéalement plaquées aux parois du container,
la figure 2 donne une vue de dessus du liner selon l'invention,
la figure 3 donne une vue d'un détail de l'intérieur du liner selon l'invention, plus précisément à l'arête de jointure verticale entre la face du liner correspondant à la porte du container et l'une des faces longitudinales du liner.

Au regard de la figure 1, on reconnaît le liner 1, muni d'une bouche de remplissage 2, située dan la face du liner correspondant à la porte du container. On constate aussi qu'une bande de toile 3 est cousue à l'intérieur du liner. Cette bande de toile peut être réalisée par exemple avec une toile tubulaire issue d'un métier circulaire.

Cette bande de toile 3 est cousue horizontalement, de telle manière que ses bords soient parallèles aux arêtes non verticales du liner et par conséquent du container. La bande de toile 3 est ainsi cousue pour un premier tronçon 4 sur une partie au moins d'une première face latérale (longitudinale) du liner. Cependant, la couture ne va jusqu'à l'arête 9 marquant la jointure des faces du liner. Au contraire, l'arrêt de la couture laisse la bande de toile libre sur un deuxième tronçon 5, une couture verticale 10 pouvant le cas échéant marquer la limite. Sur un troisième tronçon 6, la bande de toile est cousue sur la face du liner correspondant à la porte du container. Le tronçon suivant 7 est le pendant du tronçon 5 et le tronçon final 8 constitue la réplique du tronçon initial 4.

On voit aussi qu'au moins une deuxième bande de toile 11, qui n'est esquissée que partiellement sur le dessin pour ne pas charger la figure, peut être prévue; elle est en tous points identique à la première.

Le nombre, la largeur et l'emplacement exact des diverses bandes de toile sera choisie en fonction de la taille du container comme en fonction des propriétés particulières de la marchandise à transporter.

Sur la figure 2, on retrouve les mêmes éléments que sur la figure 1 et en particulier les cinq tronçons 4, 5, 6, 7 et 8 de la bande de toile. Il est précisé ici si besoin est qu'il s'agit de tronçons fonctionnels et non de morceaux distincts.

La figure 2 permet de constater que les tronçons 5 et 7 de la bande de toile forment un angle tant avec les faces latérales du liner qu'avec la face correspondant à la porte dans laquelle débouche la bouche de remplissage 2.

Une pression exercée sur les tronçons 5 et 7 par la marchandise, de l'intérieur du liner vers l'extérieur a pour conséquence un effet de traction, vers l'intérieur, sur le tronçon médian 6, évitant ou diminuant utilement le bombage que l'on cherche justement à combattre.

Sur la figure 3, on retrouve trois des tronçons 6, 7 et 8 de la bande de toile. Cette vue permet de détailler ce qui se passe à l'intérieur du liner lors du remplissage.

Pour une première étape, la marchandise qui a des propriétés de fluide, du café par exemple, commence par s'épandre librement dans le liner, plaquant le bas des faces verticales de celui-ci contre les parois du container. Dans une deuxième étape la marchandise arrive au niveau du bas de la première bande de toile et commence à appuyer contre le tronçon 7 de la bande, ce qui imprime un mouvement de retrait au tronçon médian 6. Mais dès que la marchandise atteint le haut de la bande, l'intervalle laissé libre dans l'angle est comblé, consolidant et stratifiant en quelque sorte la position non bombée de la face du liner correspondant à la porte.

Le processus est évidemment répété sur toute la hauteur de chargement autant de fois qu'on a disposé de bandes de toile à l'intérieur du liner.

Les avantages du liner selon l'invention sont de permettre de combattre l'effet de bombage uniquement par des moyens appliqués au liner lors de sa fabrication et ne faisant appel qu'à des éléments appartenant à la technologie de fabrication de ces enveloppes, c'est à dire de la toile, des bande de toile et des coutures.

En d'autres termes lorsqu'un transporteur reçoit un tel liner du fabricant tout est déjà présent. Il n'y a qu'à installer le liner dans le container et remplir, c'est tout. Comparé au handicap de manutention, de poids et de prix que représentent les solutions connues jusque là, barres métalliques ou harnachement de sangles, le liner selon l'invention présente des avantages significatifs à tous égards.

## Revendications

1. Enveloppe intérieure pour container, c'est-à-dire liner, comportant six faces dont l'une correspond à la porte du container, **caractérisé par le fait qu'**au moins une bande de toile est cousue sur une partie seulement de l'intérieur de la face correspondant à la porte (6) et sur une partie seulement de l'intérieur des deux faces verticales adjacentes (4 et 8) et en ce que les tronçons intermédiaires (5 et 7) de la bande sont libres de couture et forment des réserves qui laissent partiellement dégagées les arêtes verticales marquant la jointure entre les dites faces adjacentes et la dite face correspondant à la porte.

2. Liner selon la revendication 1, **caractérisé en ce que** plusieurs bandes parallèles sont appliquées.

3. Liner selon l'une des revendications précédentes, **caractérisé en ce que** la bande de toile est cousue de façon qu'elle soit horizontale.

4. Liner selon l'une des revendications précédentes, **caractérisé en ce que** la bande de toile est réalisée avec une toile tubulaire.

## Patentansprüche

1. Innenhülle für Container, das heißt liner, mit sechs Seiten, von denen eine der Tür des Containers entspricht, **dadurch gekennzeichnet, dass** wenigstens ein Blechband entlang nur eines Teils des Inneren der der Tür entsprechenden Seite (6) eingenäht ist und entlang nur eines Teils des Inneren der beiden benachbarten senkrechten Seiten (4 und 8) und dass die Zwischenabschnitte (5 und 7) des Bandes frei von Nähten sind und Reserven bilden, die die senkrechten Kanten teilweise frei lassen, welche die Verbindungen darstellen zwischen den benachbarten Seiten und der der Tür entsprechenden Seite.

2. Liner nach Anspruch 1, **dadurch gekennzeichnet, dass** mehrere parallele Bänder vorgesehen sind.

3. Liner nach einem der vorhergehenden Ansprüche, **dadurch gekennzeichnet, dass** das Blechband derart eingenäht ist, dass es sich in waagrechter Richtung erstreckt.

4. Liner nach einem der vorhergehenden Ansprüche, **dadurch gekennzeichnet, dass** das Blechband mittels eines rohrförmigen Bleches hergestellt ist.

## Claims

1. An internal envelope for a container, that is to say a liner, having six faces, one of which corresponds to the door of the container, **characterised by** the fact that at least one strip of fabric is sewn onto only part of the inside of the face corresponding to the door (6) and onto only part of the interior of the two adjacent vertical faces (4, 8) and in that the intermediate portions (5 and 7) of the strip are free of stitching and form recesses which leave partially free the vertical edges marking the join between the said adjacent faces and the said face corresponding to the door.

2. A liner according to claim 1, **characterised in that** several parallel strips are applied.

3. A liner according to one of the preceding claims, **characterised in that** the strip of fabric is sewn so that it is horizontal.

4. A liner according to one of the preceding claims, **characterised in that** the strip of fabric is produced with a tubular fabric.
